# EUROPÄISCHE PATENTSCHRIFT

(11) **EP 4 552 525 B1**
(45) Veröffentlichungstag und Bekanntmachung des Hinweises auf die Patenterteilung: **22.10.2025**
(21) Anmeldenummer: 24178932.0
(22) Anmeldetag: 29.05.2024
(51) Int. Cl.: A45C 1/06

(54) **PORTEMONNAIE BZW. WALLET MIT EINEM CHIP FÜR BEZAHL- UND/ODER ORTUNGSFUNKTION**
PURSE OR WALLET WITH A CHIP FOR PAYMENT AND/OR LOCATION FUNCTION
PORTEMONNAIE OU PORTEFEUILLE AVEC UNE PUCE POUR FONCTION DE PAIEMENT ET/OU DE LOCALISATION

(30) Priorität: 09.11.2023 DE 202023106571 U
(43) Veröffentlichungstag der Anmeldung: 14.05.2025
(73) Patentinhaber: PiNkey AG, 98744 Schwarzatal (DE)
(72) Erfinder: Malessa, Steffen, 98744 Schwarzatal OT Oberweissbach (DE)
(74) Vertreter: Osterhoff, Utz

(56) Entgegenhaltungen:
- EP-A1- 4 079 183
- CN-A- 111 904 123
- CN-U- 205 671 679

## Beschreibung

Die vorliegende Erfindung betrifft ein Portemonnaie bzw. ein Wallet mit einem Bezahlchip gemäß den Merkmalen im Anspruch 1.

Aus dem Stand der Technik ist es bekannt, Portemonnaies oder Wallets zu verwenden, um Bargeld bzw. Kreditkarten oder Ausweiskarten des täglichen Bedarfs mitzuführen.

Solche Geldbörsen werden auch beispielsweise als Bifold oder Trifold bezeichnet, mithin sind sie ein- oder zweifach ausklappbar. Bei Wallets ist der Trend mehr und mehr dazu übergegangen, dass Karten aufgenommen werden im Inneren des Wallets und beispielsweise ein Hardcase aus einem Kunststoff oder auch beispielsweise Aluminiumwerkstoff vorgesehen ist, in welchem mehrere Karten eingeschoben werden. Diese Karten können dann über einen Ausgabemechanismus stufenweise herausgefahren werden.

Durch die weltweite Corona-Pandemie hat sich zunehmend der elektronische Zahlungsverkehr auf allen Kontinenten dieser Welt eingestellt. Elektronischer Zahlungsverkehr wird insbesondere dadurch vereinfacht, dass Kreditkarten bzw. Bezahlkarten nur noch kontaktlos vor ein entsprechendes Lesegerät gehalten werden müssen. Die Karten müssen nicht mehr in das Lesegerät eingeschoben werden. Dies bietet jedoch gleichsam auch die Möglichkeit für Betrüger Karten in ungerechtfertigter Weise auszulesen. Hierfür hat sich ein sogenannter RFID-Schutz durchgesetzt. Die Kreditkarten bzw. Bezahlkarten werden im Inneren des Portemonnaies oder Wallets durch eine Abschirmungsfolie bzw. ein Abschirmungsnetz vor ungerechtfertigtem Zugriff geschützt.

Aus der EP 4 079 183 A1 ist eine Geldbörse zur Aufnahme eines Trackers bekannt. Die Geldbörse weist einen Ausschnitt auf, so dass der Tracker mit direkter Sichtbarkeit von außen in einer Aufnahmetasche gehalten ist.

Aus der CN 111 904 123 A ist eine Geldbörse mit einer RFID-Schutzfolie bekannt.

Aus der CN 205 671 679 U ist eine Geldbörse mit einem Chip in einer Fronttasche bekannt, der beispielsweise über einen USB Port mit einem Computer verbunden werden kann. Der Chip kann aus der Fronttasche entnommen werden und mit einem USB Port eines Computers verbunden werden.

Die Erfindung hat sich daher zur Aufgabe gemacht, eine Bezahlmöglichkeit bereitzustellen, die gegenüber aus dem Stand der Technik für den Verbraucher mehr Sicherheit, gleichzeitig jedoch mehr Komfort, bietet, alternativ oder ergänzend eine Ortungsfunktion für ein entsprechendes Portemonnaie bzw. Geldbörse oder Wallet bereitzustellen.

Die zuvor genannte Aufgabe wird erfindungsgemäß bei einer Geldbörse oder einem Wallet mit den Merkmalen im Anspruch 1 gelöst.

Vorteilhafte Ausgestaltungsvarianten der vorliegenden Erfindung sind Gegenstand der abhängigen Ansprüche.

Die Geldbörse bzw. das Wallet weist eine Außenseite auf. Diese Außenseite ist aus einem flexiblen Material ausgebildet, insbesondere handelt es sich dabei um einen Lederwerkstoff. Dieser Lederwerkstoff kann ein Tierleder sein, ein Kunstleder oder auch ein Mikrofasermaterial. Im Inneren der Geldbörse bzw. des Wallets ist dann ein Innenraum zur Aufnahme von Karten und/oder Bargeld vorgesehen. Es können verschiedene Kartenschlitze sein. Es kann auch im Inneren des Wallets ein Hardcase vorgesehen sein um Kreditkarten aufzunehmen.

Erfindungsgemäß ist nunmehr in die Wandung der Außenseite ein Chip integriert, dergestalt, dass dieser für drahtlos Kontaktbezahlung nutzbar ist, als beispielsweise Bezahlchip. Alternativ oder ergänzend handelt es sich um einen Ortungschip, der auch Tag oder Tracker genannt werden kann. Es können somit zwei Chips eingesetzt werden, ein Ortungschip und einen Bezahlchip. Es können jedoch auch beide Technologien mit der Bezahlfunktion und Ortungsfunktion in dem einen Chip vereint sein und dieser Chip entsprechend in die Wandung der Außenseite integriert sein. Bei dem Chip handelt es sich somit um ein elektronisches Bauelement, welches auch als elektrische Leiterkarte bezeichnet werden kann. Der Chip ist im Sinne der Erfindung programmierbar. Der Chip kann nachfolgend auch Ortungschip oder Bezahlchip genannt werden. Auch können beide Funktionen, also Ortung und Bezahlen, durch einen Chip zusammen erfüllt sein.

Der Chip ist in ein Leder bzw. Kunstleder oder anderes flexibles Material der Außenseite eingearbeitet, dergestalt, dass der Chip auf die Umwelt bezogen von der Außenseite abgedeckt ist, mithin von dem Leder abgedeckt oder überdeckt ist.

Der Chip ist bevorzugt auf Basis einer NFC- oder RFID-Technologie ausgebildet, insbesondere ist es ein passiver Chip. Der Chip ist insbesondere aus einem Mikrochip und Antenne ausgebildet. Der Chip kann auch als Board bzw. Modul bezeichnet werden. Auch kann ein Akku vorhanden sein, der Chip und/oder seine Antennen mit Energie versorgt.

Der Bezahlchip kann individuell durch den Nutzer mit einer gewissen Summe einer Währung aufgeladen werden, auch könnte eine Kreditkarte auf den Bezahlchip gespiegelt werden. Möchte nunmehr ein Benutzer vor Ort einen Artikel bezahlen, beispielsweise in einem Restaurant, in einer Bäckerei oder auch in einem Einkaufsladen, so ist es ausreichend, dass dieser seine Geldbörse oder Wallet hervorzieht und mit dem Bezahlchip an das Bezahlterminal, in der Regel ein Kartenlesegerät, hält. Der Bezahlchip ist derart programmiert, dass die vorbestimmte Währung von dem Bezahlchip abgebucht wird, analog zu der Funktion einer EC-Karte bzw. Kreditkarte.

Der wesentliche Vorteil der vorliegenden Erfindung ist, dass nicht mehr einzelne Karten oder Bargeld aus dem Innenraum der Geldbörse entnommen werden müssen, sondern lediglich die Geldbörse vor das Kartenlesegerät bzw. Bezahlterminal gehalten wird. Diese muss nicht einmal aufgeklappt werden. Dies ist insbesondere deutlich komfortabler bei mehreren Einzelbezahlungen, insbesondere dem Bezahlen von kleineren Summen. Hierbei handelt es sich beispielsweise um das tägliche Brötchenholen in einer Bäckerei, bei welchem wenige Euro bezahlt werden müssen, um einige Brötchen einzukaufen. Es muss somit nicht die Kreditkarte aus dem Inneren der Geldbörse herausgeholt werden.

Ein weiterer Sicherheitsfaktor ist, dass der Bezahlchip mit einem vorher festgelegten Geldlimit aufgeladen sein kann. Selbst, wenn der Bezahlchip in betrügerischer Art und Weise ausgelesen würde, so wird maximal der Betrag bis zum Erreichen des Limits abgebucht, jedoch nicht der gesamte, beispielsweise Kontostand einer EC-Karte oder das Limit einer Kreditkarte ausgeschöpft.

Ein weiterer wesentlicher Vorteil ist, dass sofern das Portemonnaie bzw. Geldbörse oder das Wallet einen RFID-Schutz aufweist, so dass die im Inneren befindlichen Karten vor unerlaubtem Auslesen geschützt sind, der Chip, auf die Umwelt bezogen, außerhalb des RFID-Schutzes angeordnet ist. Mit dem Portemonnaie bzw. Wallet kann somit auch über den Bezahlchip gezahlt werden, ohne das Portemonnaie aufzuklappen, gleichsam sind jedoch die Karten innerhalb des Portemonnaies vor weiterem Zugriff geschützt. Unter einen RFID-Schutz ist eine flächige Einarbeitung eines RFID-Gitters bzw. einer RFID-Folie in die Außenhaut bzw. unterhalb der Außenhaut zu verstehen. Dieses RFID-Gitter bzw. die RFID-Folie umgibt dann den Innenraum des Wallets bzw. des Portemonnaies. Im Falle eines Wallets kann ein RFID-Schutz auch das Case, beispielsweise aus einem Leichtmetall sein, in dem die Kreditkarten angeordnet sind. Der Chip ist dann außerhalb des Cases angeordnet.

Handelt es sich bei dem Chip um einen Ortungschip, so ist dieser ebenfalls außerhalb bzw. über der RFID-Schutz angeordnet und die Ortungsfunktion wird durch dem RFID-Schutz nicht eingeschränkt und nicht gestört. Der Ortungschip bietet zudem den Vorteil, dass auf ein separates Ortungsmittel, also einen zusätzlichen Tag oder Tracker oder auch auf eine zusätzliche Ortungskarte, mithin ein Ortungschip im Checkkartenformat, verzichtet werden kann, da es bereits in dem Portemonnaie vorhanden ist.

Der Chip kann zum einem mit Geld aufgeladen werden, im Falle eines Ortungschips kann jedoch der Chip auch mit elektrischer Energie aufgeladen werden, beispielsweise durch einen induktiven Ladevorgang. Heutige Batterietechnologie bietet es zwar an, einen Ortungschip bereitzustellen, der beispielsweise eine Lebensdauer von zwei oder drei Jahren aufweist. Durch induktive Ladung kann diese Lebensdauer noch weiter verlängert werden.

Insbesondere ist die Außenhaut mit einer Wandstärke von mehr als 1 mm ausgebildet, insbesondere bei einer Wandstärke von 1,5 mm bis 5 mm und ganz besonders vorteilhaft von 2 mm bis 3 mm. Der Bezahlchip selbst hat eine Aufbauhöhe kleiner 3 mm, bevorzugt kleiner 2 mm, bevorzugt kleiner 1 mm und kann somit nahtlos und nahezu unsichtbar, insbesondere ohne die Außenhaut in der Dicke aufzutragen, integriert werden. Hierzu ist entweder die Außenseite bzw. Außenhaut einlagig ausgebildet. Diese kann dann längs ihrer Ebene zumindest bereichsweise eingeschnitten werden. Die dadurch entstehenden zwei Teile der Außenhaut, auch als Hautlappen bezeichnet, aufgeklappt werden, der Bezahlchip eingesetzt werden und dann wiederum verklebt und/oder vernäht werden. Im Falle einer zweilagigen oder mehrlagigen Außenseite kann der Bezahlchip zwischen Lagen angeordnet werden. Weiterhin besonders bevorzugt ist eine Ausnehmung vorhanden, in welchen der Chip angeordnet ist. Somit ist eine Erhöhung der Wandstärke der Außenseite nicht notwendig. Der Bezahlchip ist dann nahezu unsichtbar unterhalb der Außenseite, zumindest vor visuellen Zugriffen angeordnet. Ferner würde bei einem Befüllen des Innenraums der Geldbörse, so dass diese sich nach außen auswölbt, der Bezahlchip nicht unnötig gedehnt bzw. beschädigt werden, aufgrund auftretender Spannung. Hierzu ist insbesondere weiterhin der Bezahlchip im Bereich einer Ecke der Geldbörse und somit nicht zentral in der Mitte einer Außenseite angeordnet.

Damit der Bezahlchip möglichst eine hohe Erfolgsquote beim Anlegen an einen Bezahlterminal hat, kann beispielsweise weiterhin ein Logo, Emblem oder Muster angeordnet sein an der Außenseite der Geldbörse oder des Wallets. Der Bezahlchip ist dann in der Wandung direkt unterhalb dieses Logos angeordnet. Somit hat der Benutzer eine Orientierungshilfe und kann die Geldbörse oder Wallet unmittelbar an die entsprechende Stelle des Bezahlterminals anhalten. Der Bezahlvorgang funktioniert somit mit höchster Wahrscheinlichkeit immer direkt beim ersten Versuch, was die Nutzerzufriedenheit steigert.

In einer weiteren bevorzugten Ausgestaltungsvariante ist der Chip insbesondere relativ mittig platziert. Weist der Chip und/oder eine entsprechende Antenne eine entsprechende Ausdehnung größer als 1 cm x 1 cm auf, ist dieser somit durch das mittige Anliegen in dem Portemonnaie derart angeordnet, dass insbesondere auf einer Innenseite eine Kreditkarte eingefügt ist. Die Kreditkarte gibt dem Portemonnaie in diesem Bereich eine Eigenstabilität, so dass ein ungewolltes Knicken und damit Beschädigung des Chips bzw. den Chip umgebenden Antennen sicher vermieden wird.

Weitere Vorteile, Merkmale, Eigenschaften und Aspekte der vorliegenden Erfindung sind Gegenstand der nachfolgenden Beschreibung. Bevorzugte Ausgestaltungsvarianten sind Gegenstand der nachfolgenden Figuren. Diese dienen dem einfachen Verständnis der Erfindung. Es zeigen:
- Figur 1: eine Geldbörse oder ein Wallet, welche eine Außenseite mit Bezahlchip aufweist,
- Figur 2: eine analoge Ausführungsvariante zu Figur 1 mit Markierung,
- Figur 3: einen Querschnitt gemäß zwischen der Linie A-A aus Figur 1,
- Figur 4: eine alternative Ausgestaltungsvariante und
- Figur 5: eine weitere alternative Ausgestaltungsvariante

In den Figuren werden für gleiche oder ähnliche Bauteile dieselben Bezugszeichen verwendet, auch wenn eine erneute Beschreibung aus Vereinfachungsgründen entfällt.

Figur 1 zeigt eine Geldbörse oder ein Wallet 1, welche eine Außenseite 2 aufweist. Es handelt sich hierbei um eine klassische Geldbörse mit einem Innenraum 3. Die

Geldbörse 1 ist aus zwei klappbaren Teilen aufgebaut. In dem Innenraum 3 sind nicht näher dargestellte Kreditkarten oder Bargeld angeordnet. In die Außenseite 2 ist nunmehr ein Bezahlchip 4 integriert, welcher mittels einer gestrichelten Linie dargestellt ist. Der Bezahlchip 4 ist somit in die Außenseite 2 integriert und damit unterhalb einer Oberfläche 5 der Außenseite angeordnet. Der Bezahlchip 4 ist in einem auf die Bildebene bezogen, oberen rechten Ecke, also im Bereich einer Ecke des Portemonnaies, angeordnet.

Gemäß der Figur 2 ist der Bezahlchip 4 unterhalb eines Logos oder Wappens mithin einer Markierung 6 angeordnet. Die Markierung 6 ist in bzw. auf der Oberfläche 5 angeordnet, so dass ein Nutzer zu der Anwenderfreundlichkeit leicht den Bezahlchip 4 ortet.

Figur 3 zeigt nunmehr einen Querschnitt gemäß zwischen der Linie A-A aus Figur 1. Der Chip 4 ist unterhalb einer Oberfläche 5 der Außenseite des Portemonnaies angeordnet. Die Außenseite 2 ist hier mehrlagig mit einer Außenlage 7 aufgebaut. Ferner ist unterhalb der Außenlage 7, bezogen auf eine Umwelt U, eine RFID-Folie bzw. ein RFIG-Gitter 8 flächig eingearbeitet. Ferner ist im Bereich einer Innenseite ein Futter 9 bzw. eine Innenlage eingearbeitet. Unterhalb der Oberfläche 5, insbesondere in einem Zwischenraum, zwischen Außenlage 7 und Futter 9 ist nunmehr der Chip 4 angeordnet. Hierzu ist besonders bevorzugt eine Ausnehmung 10 angeordnet, wobei der Chip 4 innerhalb der Ausnehmung 10 ist. Insbesondere kann somit auch, im Bild klar ersichtlich, keine nach Außenwölbung der Außenlage 7 hervorgerufen werden, so dass der Chip 4 nicht gequetscht, geklemmt wird und von außen auch zwangsläufig nicht sichtbar ist.

Figur 4 zeigt eine alternative Ausgestaltungsvariante. Hierbei ist die Außenseite 2 an sich einlagig durch eine Außenlage 7 ausgebildet. Die Außenlage 7 selbst weist einen von einer Seite kommenden, in ihrer Längsebene vorhandenen Einschnitt 11 auf, um den Chip 4 in einem Zwischenraum bzw. einer Ausnehmung 10 anzuordnen. Im Anschluss nach der Positionierung des Chips 4 wird dieser Einschnitt 11 wiederum verklebt. Optional ist dann auch hier eine RFID-Folie 8 bezogen auf einen Innenraum 3 angeordnet. Es kann beispielsweise eine Außenschicht 2 in Form einer Wachsschicht 12 oder ähnlichem optional nach außen hin aufgebracht sein. Ferner kann wiederum an einer Innenseite ein Futter 9 angeordnet sein.

Figur 5 zeigt eine weitere alternative Ausgestaltungsvariante. Auch hierbei ist eine Außenlage 7 angeordnet. Die Ausnehmung kann beispielsweise in Form einer konkreten Ausfräsung ausgebildet sein, so dass eine optimale Positionierung des Chips 4 ermöglicht wird. Unterhalb der Innenseite des Futters 9 kann noch eine Stabilisierungsschicht 13, beispielsweise auch ein Hardcase von nicht näher dargestellten Kreditkarten, angeordnet sein.

Figur 6 zeigt eine Ausgestaltungsvariante einer Geldbörse bzw. Portemonnaie oder Wallets 1. Es handelt sich um eine klassische Geldbörse als Bifold-Variante. Hier ist, bezogen auf den zusammengeklappten Zustand der Geldbörse 1, der Chip 4 in der einen Außenseite 2 mittig angeordnet. Von der Innenseite 14 mithin auf der Rückseite des Chips 4, ist hier nicht näher dargestellt, direkt die Möglichkeit gegeben eine Kreditkarte 15 einzustecken. Diese Kreditkarte 15 ist somit auf der Rückseite des Chips 4 angeordnet und gibt dem Chip 4 selbst eine Eigenstabilität, so dass eine Beschädigung oder Zerstörung des Chips 4 durch ein Knicken oder Biegen des Portemonnaies möglichst vermieden wird.

Der Schichtaufbau ist in Figur 7 dargestellt gemäß der Schnittlinie B-B. die Außenseite 2 weist wiederum eine Außenlage 7 mit einer Oberfläche 5 auf. Unterhalb der Außenlage 7, bezogen auf eine Umwelt U, ist eine RFID-Folie bzw. ein RFIG-Gitter 8 flächig eingearbeitet. Unterhalb der Oberfläche 5, insbesondere in einer Ausnehmung 10 zwischen der RFID-Folie 8 und der Außenlage 7 ist der Chip 4 angeordnet, so dass insgesamt die Wandstärke durch den Chip 4 nicht vollständig, nur in einem zu vertretenden Maße vergrößert bzw. verdickt wird. Unterhalb der RFID-Folie 8 ist wiederum ein Innenfutter bzw. Futter 9 angeordnet. Die einzelnen Lagen können optional miteinander verklebt sein. Direkt an der Innenseite 14 ist dann ein Einsteckfach 16 für eine Kreditkarte 15 dargestellt. Die Kreditkarte 15 sitzt also an der Innenseite 14 bzw. an der Rückseite des Chips 4 und gibt dadurch der Außenseite 2, in welcher der Chip 4 gelagert ist, eine Eigenstabilität, so dass eine ungewollte Beschädigung des Chips 4 sicher vermieden wird.

### Bezugszeichen:

- 1 -: Geldbörse oder Wallet
- 2 -: Außenseite
- 3 -: Innenraum zu 1
- 4 -: Bezahlchip bzw. Chip
- 5 -: Oberfläche zu 2
- 6 -: Markierung
- 7 -: Außenlage
- 8 -: RFID-Lage
- 9 -: Futter
- 10 -: Ausnehmung
- 11 -: Einschnitt
- 12 -: Wachsschicht
- 13 -: Stabilisierungsschicht
- 14 -: Innenseite zu 2
- 15 -: Kreditkarte
- 16 -: Einsteckfach

- U -: Umgebung

## Patentansprüche

1. Geldbörse oder Wallet (1), aufweisend eine Außenseite (2) aus einem flexiblen Material, mit einer Wandstärke und einen Innenraum (3) zur Aufnahme von Karten und/oder Bargeld,wobei in der Wandung der Außenseite (2) ein Chip (4) integriert ist, dergestalt, dass dieser als drahtlos-kontakt Bezahlung nutzbar ist und/oder als Ortungschip, **dadurch gekennzeichnet, dass** die Außenseite (2) aus Kunstleder oder Tierlederwerkstoff ausgebildet ist, wobei die Außenseite (2) den Chip (4), bezogen auf die Umwelt (U), außenseitig überdeckt bzw. abdeckt.

2. Geldbörse oder Wallet (1) nach Anspruch 1, **dadurch gekennzeichnet, dass** die Außenseite (2) eine Wandstärke von mindestens 1 mm aufweist, bevorzugt zwischen 1,5 und 5mm, besonders bevorzugt zwischen 2 und 3mm.

3. Geldbörse oder Wallet (1) nach einem der vorgenannten Ansprüche, **dadurch gekennzeichnet, dass** eine RFID Schutzfolie (8) eingearbeitet ist, wobei der Chip (4) bezogen auf die Umwelt außerhalb der RFID Schutzfolie (8) angeordnet ist.

4. Geldbörse oder Wallet (1) nach einem der vorgenannten Ansprüche, **dadurch gekennzeichnet, dass** die Außenseite (2) eine Markierung (6) aufweist, insbesondere ein Markenlogo oder ein Positionslogo, wobei der Chip (4) unterhalb der Markierung (6) angeordnet ist.

5. Geldbörse oder Wallet (1) nach einem der vorgenannten Ansprüche, **dadurch gekennzeichnet, dass** der Chip (4) im Bereich einer Ecke angeordnet ist oder dass der Chip (4) bei geschlossener Geldbörse (1) mittig angeordnet ist.

6. Geldbörse oder Wallet (1) nach einem der vorgenannten Ansprüche, **dadurch gekennzeichnet, dass** die Außenseite (2) zweilagig ausgebildet ist, wobei der Chip (4) in einer Mulde, insbesondere in einer Ausnehmung (10) angeordnet ist.

7. Geldbörse oder Wallet (1) nach einem der vorgenannten Ansprüche, **dadurch gekennzeichnet, dass** die Außenseite (2) einlagig ausgebildet ist, wobei von einer Ecke kommend die Außenseite (2) eingeschnitten ist, dergestalt, dass der Chip (4) in der Wandung gelagert ist.

8. Geldbörse oder Wallet (1) nach einem der vorgenannten Ansprüche, **dadurch gekennzeichnet, dass** an einer Innenseite (14) im Bereich in dem der Chip (4) angeordnet ist, mindestens eine Kreditkarte (15) angeordnet ist.

## Claims

1. Purse or wallet (1), having an outer side (2) made of a flexible material, with a wall thickness and an inner compartment (3) for holding cards and/or cash, wherein a chip (4) is integrated into the wall of the outer side (2), such that it can be used for wireless-contact payment and/or as a tracking chip, **characterized in that** the outer side (2) is made of artificial leather or animal leather material, wherein the outer side (2) covers or conceals the chip (4) on the outside with respect to the environment (U).

2. Purse or wallet (1) according to claim 1, **characterized in that** the outer side (2) has a wall thickness of at least 1 mm, preferably between 1.5 and 5 mm, particularly preferably between 2 and 3 mm.

3. Purse or wallet (1) according to any one of the preceding claims, **characterized in that** an RFID protective film (8) is incorporated, wherein the chip (4) is arranged outside the RFID protective film (8) relative to the environment.

4. Purse or wallet (1) according to any one of the preceding claims, **characterized in that** the outer side (2) has a marking (6), in particular a brand logo or a position logo, wherein the chip (4) is arranged below the marking (6).

5. Purse or wallet (1) according to any one of the preceding claims, **characterized in that** the chip (4) is arranged in the region of a corner or **in that** the chip (4) is arranged centrally when the purse (1) is closed.

6. Purse or wallet (1) according to any one of the preceding claims, **characterized in that** the outer side (2) is configured as two layers, wherein the chip (4) is arranged in a depression, in particular in a recess (10).

7. Purse or wallet (1) according to any one of the preceding claims, **characterized in that** the outer side (2) is configured as a single layer, wherein the outer side (2) is cut from a corner in such a way that the chip (4) is stored in the wall.

8. Purse or wallet (1) according to any one of the preceding claims, **characterized in that** at least one credit card (15) is arranged on an inner side (14) in the region where the chip (4) is arranged.

## Revendications

1. Porte-monnaie ou portefeuille (1), présentant un côté extérieur (2) en un matériau flexible, avec une épaisseur de paroi et un espace intérieur (3) pour recevoir des cartes et/ou de l'argent liquide, dans lequel une puce (4) est intégrée dans la paroi du côté extérieur (2), de telle sorte qu'elle puisse être utilisée comme moyen de paiement sans contact et/ou comme puce de localisation, **caractérisé en ce que** le côté extérieur (2) est réalisé en similicuir ou en matériau à base de cuir animal, dans lequel le côté extérieur (2) recouvre ou couvre la puce (4) côté extérieur par rapport à l'environnement (U).

2. Porte-monnaie ou portefeuille (1) selon la revendication 1, **caractérisé en ce que** le côté extérieur (2) présente une épaisseur de paroi d'au moins 1 mm, de préférence comprise entre 1,5 et 5 mm, de manière particulièrement préférée entre 2 et 3 mm.

3. Porte-monnaie ou portefeuille (1) selon l'une quelconque des revendications précédentes, **caractérisé en ce qu'**un film de protection RFID (8) est incorporé, dans lequel la puce (4) est disposée par rapport à l'environnement à l'extérieur du film de protection RFID (8).

4. Porte-monnaie ou portefeuille (1) selon l'une quelconque des revendications précédentes, **caractérisé en ce que** le côté extérieur (2) présente un marquage (6), en particulier un logo de marque ou un logo de position, dans lequel la puce (4) est disposée en dessous du marquage (6).

5. Porte-monnaie ou portefeuille (1) selon l'une quelconque des revendications précédentes, **caractérisé en ce que** la puce (4) est disposée dans la zone d'un coin ou que la puce (4) est disposée au centre lorsque le porte-monnaie (1) est fermé.

6. Porte-monnaie ou portefeuille (1) selon l'une quelconque des revendications précédentes, **caractérisé en ce que** le côté extérieur (2) est réalisé en deux couches, dans lequel la puce (4) est disposée dans un creux, en particulier dans un évidement (10).

7. Porte-monnaie ou portefeuille (1) selon l'une quelconque des revendications précédentes, **caractérisé en ce que** le côté extérieur (2) est réalisé en une seule couche, dans lequel le côté extérieur (2) est découpé à partir d'un coin, de telle sorte que la puce (4) est logée dans la paroi.

8. Porte-monnaie ou portefeuille (1) selon l'une quelconque des revendications précédentes, **caractérisé en ce qu'**au moins une carte de crédit (15) est disposée sur un côté intérieur (14) dans la zone dans laquelle la puce (4) est disposée.
